# EUROPÄISCHE PATENTSCHRIFT

(11) **EP 0 521 412 B1**
(45) Veröffentlichungstag und Bekanntmachung des Hinweises auf die Patenterteilung: **25.01.1995**
(21) Anmeldenummer: 92110854.4
(22) Anmeldetag: 26.06.1992
(51) Int. Cl.: F01L 31/22

(54) **Brennkraftmaschine mit einem Schlepphebelventiltrieb**
Internal combustion engine with rocker lever valve drive
Moteur à combustion interne avec culbuteur pour la commande de soupape

(30) Priorität: 04.07.1991 DE 4122142
(43) Veröffentlichungstag der Anmeldung: 07.01.1993
(73) Patentinhaber: Dr.Ing.h.c. F. Porsche Aktiengesellschaft, 70435 Stuttgart (DE)
(72) Erfinder: Schneider, Klaus, W-7533 Tiefenbronn-Mühlhausen (DE)

(56) Entgegenhaltungen:
- FR-A- 326 953
- JP-A-55 148 910
- US-A- 3 422 803
- US-A- 4 762 096
- W.W.ENTZMINGER 'SAE-Paper 880730 Variable Valve Action Through Variable Ratio Rocker Arms' 29. Februar 1988 , SAE TECHNICAL PAPER SERIES , WARRENDALE PA (USA)

## Beschreibung

Die Erfindung betrifft eine Brennkraftmaschine mit einem Schlepphebelventiltrieb gemäß dem Oberbegriff des Patentanspruchs 1.

In JP-A-55148910 ist ein gattungsgemäßer Schlepphebelventiltrieb offenbart, dessen Nockenwelle an einem Punkt des Schlepphebels angreift, der einerseits zwischen einem am oberen Ende eines Gaswechselventiles angreifenden Lagerarm und einem kreisbogenförmigen Längsabschnitt des Schlepphebels liegt, andererseits oberhalb einer gedachten, den Längsabschnitt tangierenden und die Lagerung am Ventil schneidenden Linie.
Auf einer gesonderten Welle ist eine schwenkbare Widerlageraufnahme angeordnet, die in einem Widerlagerpunkt mit dem Längsabschnitt in Kontakt steht.

Aus US-PS 3 422 803 ist ein Ventiltrieb mit untenliegender Nockenwelle bekannt, an dessen einen bogenförmigen Längsabschnitt tragenden Hebel einerseits dieses Längsabschnittes eine Stoßstange, andererseits ein oberes Ende eines Gaswechselventiles angreift. Eine schwenkbare Widerlageraufnahme greift somit zwischen dieser Stange bzw. dem Ventil an. Ein Verschwenken des Widerlagers hat eine Relativverschiebung des Hebels gegenüber dem oberen Ende des Ventiles zur Folge.

Aus dem SAE-Paper 88 07 30 ''Variable Valve Action Through Variable Ratio Rocker Arms", 1988, ist eine Brennkraftmaschine mit einem Schlepphebelventiltrieb mit variablem Ventilhub bekannt, bei der eine untenliegende Nockenwelle über eine Stoßstange einen Schlepphebel betätigt, der mit einem seiner Enden auf ein Gaswechselventil wirkt. Der Schlepphebel weist eine innenverzahnte Führungskulisse auf, in der eine entsprechend gezahnte Welle abwälzt. Die im Eingriff stehende Zähne stellen den Widerlagerpunkt des Schlepphebels dar. Durch Verdrehen der Welle wälzt diese innerhalb der Kulisse des ortsfesten Schlepphebels ab, so daß der Widerlagerpunkt veränderbar ist. Hierdurch ändern sich die Hebelverhältnisse am Schlepphebel derart, daß bei konstantem Nockenhub ein variabler Ventilhub in Abhängigkeit der Stellung des Widerlagerpunktes entsteht. Nachteilig bei dieser Lösung ist die kostenaufwendige Verzahnung, insbesondere in den Schlepphebeln sowie die überlagerte rotatorische und translatorische Bewegung der Welle.

Der Erfindung liegt die Aufgabe zugrunde, bei einer Brennkraftmaschine mit einem Schlepphebelventiltrieb bei konstantem Nockenhub den Ventilhub variabel zu gestalten.

Die Lösung dieser Aufgabe gelingt mit den Merkmalen des Patentanspruchs 1.

Dieser Schlepphebel weist einen kreisbogenförmigen Längsabschnitt auf, entlang dessen der Widerlagerpunkt verschiebbar ist. Diese Verschiebung erfolgt durch gemeinsames Verschwenken von auf einer Welle angeordneten Widerlageraufnahmen. Vorteilhafterweise wird hiermit durch eine einfache Drehung der Welle ein Verschieben des Widerlagerpunktes erreicht. In Abhängigkeit der Krümmung des Längsabschnittes bzw. des Verdrehwinkels der Welle kann dadurch ohne komplizierte Bauteilgestaltung der Ventilhub variiert werden.

Vorteilhafte Ausgestaltungen der Erfindung sind in den Unteransprüchen benannt.

Geometrisch einfache und bezüglich des Kräfteverlaufes günstige Verhältnisse liegen vor, wenn sich der Krümmungsradius des Längsabschnittes von der Mittellängsachse der Welle aus bis zu dem Längsabschnitt erstreckt. In weiterer vorteilhafter Weise sind die Widerlager als hydraulische Ventilspielausgleichselemente ausgebildet, die in den Widerlageraufnahmen angeordnet sind.

Für eine kompakte Bauweise moderner Brennkraftmaschine ist es vorteilhaft, die Nocken der Nockenwelle an einem Punkt des Schlepphebels angreifen zu lassen, der zwischen dem festen Auflager am oberen Ende des Gaswechselventiles und dem beweglichen Widerlagerpunkt liegt.

Die Führung des Schlepphebels am Gaswechselventil erfolgt drehbar auf einer parallel zur Nockenwelle liegenden, am Gaswechselventil befestigten Achse. Am gegenüberliegenden freien Ende erfolgt eine Führung gleitend zwischen parallelen Anlageflächen. Das Variieren des Ventilhubs erfolgt in Abhängigkeit von Parametern der Brennkraftmaschine, z.B. Last und Drehzahl, über ein Stellglied, welches an einem auf der Welle drehfest angeordneten Schwenkhebel angreift. Dieses Stellglied kann z.B. aus ölhydraulisch beaufschlagten Kolben bestehen, die an dem Schwenkhebel angreifen. Hierbei kann der ohnehin im Zylinderkopf vorhandene Öldruck genutzt werden. Das Stellglied kann alternativ aus einem Elektromotor bzw. -magnet oder aus einem Pneumatikzylinder bestehen, der die Welle kontinuierlich in Abhängigkeit z.B. des Saugrohrunterdruckes verdreht.

Die Erfindung wird anhand der Zeichnung näher erläutert.

Es zeigen:
- Fig. 1: einen Schnitt durch einen Schlepphebelventiltrieb in einem Zylinderkopf einer Brennkraftmaschine,
- Fig. 2: eine Draufsicht in Pfeilrichtung Y gemäß Fig. 1 und
- Fig. 3: einen Schnitt entlang der Linie III-III gemäß Fig. 2.

Ein Zylinderkopf 1 einer nicht näher gezeigten Brennkraftmaschine weist einen von einem Gaswechselventil 2 beherrschten Gaskanal 3 auf. Eine mit Nocken 4 versehene Nockenwelle 5 steuert über einen Lagerarm 6 eines Schlepphebels 7 den Gaswechsel. Der Lagerarm 6 ist drehbar auf einer parallel zur Nockenwelle 5 liegenden, am oberen Ende des Gaswechselventil 2 angeordneten Achse 8 gelagert.
Beabstandet zum Lagerarm 6 ist eine mit einem Nocken 4 ständig in Kontakt stehende Rolle 9 drehbar am Schlepphebel 7 gelagert, so daß die Nocke 4 in einem Punkt P zwischen dem Lagerarm 6 und dem gegenüberliegenden, freien Ende 10 am Schlepphebel 7 angreift. Eine den Punkt P und die Achse 8 mittig schneidende Linie F-F tangiert einen kreisbogenförmigen, an einem Arm 11 des freien Endes 10 ausgebildeten Längsabschnitt 12.
Das freie Ende 10 ist senkrecht zur Nockenwelle 5 gleitend zwischen zueinander parallelen, im Zylinderkopf 1 angeordneten Anlagefläche 13 gelagert.
Der Krümmungsradius R des Längsabschnittes 12 schneidet die Mittellängsachse A-A einer im Zylinderkopf 1 drehbar gelagerten, als Steuerwelle 15 ausgebildeten Welle. Drehfest an dieser Steuerwelle 15 ist eine sich radial in Richtung des Armes 11 erstreckende Widerlageraufnahme 16 angeordnet. Diese weist eine zylindrische Aufnahme 17 auf, in der als hydraulische Ventilspielausgleichselemente 18 ausgebildete Widerlager gehalten sind. Diese werden durch die hohlgebohrte Steuerwelle 15 und radiale Bohrungen 19 mit Drucköl versorgt.
Der Schlepphebel 7 liegt mit seinem Längsabschnitt 12 in einem Widerlagerpunkt W auf dem Ausgleichselement 18 auf.

Auf der Steuerwelle 15 ist drehfest ein Schwenkhebel 20 angeordnet, welcher zwei entgegengesetzt beabstandet zu der Längsachse A-A ausgebildete Ausnehmungen 21, 22 aufweist. In diese Ausnehmung 21 bzw. 22 greifen Stempel 23 eines mit ölhydraulischen Kolben 24 bzw. 25 versehenen Stellgliedes 26 ein.
Die Kolben 24, 25 sind im Zylinderkopf 1 gelagert und werden wechselweise in Abhängigkeit der Brennkraftmaschinenparameter Last L und Drehzahl n von einem Schaltventil 27 gesteuert über einen Druckölzulauf 28 beaufschlagt.

Das Schaltventil 27 bewegt einen mit einer Nut 29 versehenen Steuerkolben 30, welcher jeweils den Druckölzulauf 28 mit einem Kolben 24, 25 verbindet und gleichzeitig den anderen Kolben 25, 24 mit einem Rücklauf 31 verbindet.

Im Betrieb der Brennkraftmaschine in einem ersten Betriebszustand ist der Kolben 25 mit dem Druckölzulauf 28 verbunden und der Schwenkhebel 20 befindet sich in der gestrichelt dargestellten Position gemäß Fig. 3. Die Widerlageraufnahmen 16 finden sich infolgedessen in der in Fig. 1 in ausgezogenen Linien dargestellten Position. Der Widerlagerpunkt W befindet sich einen Hebel C bildend relativ nahe am Punkt P, so daß sich gemeinsam mit dem durch den Abstand des Punktes P von der Achse 8 gegebenen Hebel B ein relativ großer Ventilhub einstellt.

In einem zweiten Betriebszustand der Brennkraftmaschine schiebt das Schaltventil den Steuerkolben 30 in die in Fig. 3 gezeigte Stellung, so daß der Kolben 24 mit dem Druckölzulauf 28 verbunden ist und den Schwenkhebel 20 um einen Winkel E in die mit ausgezeichneten Linien dargestellte Position verschwenkt.

Der Widerlagerpunkt W wird dadurch in die in Fig. 1 gestrichelt dargestellte Position verschoben, der ursprüngliche Hebel C ist verlängert auf den Hebel D. Infolge dessen stellt sich gemeinsam mit dem unveränderten Hebel B ein relativ kleiner Ventilhub ein.

Bei einer Ausbildung des Stellgliedes 26 z.B. als pneumatische Druckdose, die kontinuierlich in Abhängigkeit des Ansaugrohrunterdruckes der Brennkraftmaschine arbeitet, kann der Widerlagerpunkt W kontinuierlich in jede Stellung entlang des Längsabschnittes 12 verschoben werden.

## Patentansprüche

1. Brennkraftmaschine mit einem Schlepphebelventiltrieb, welcher in einem Zylinderkopf von einer Nockenwelle (5) betätigt mit einem Ende des Schlepphebels (7) mindestens ein Gaswechselventil steuert, wobei der Widerlagerpunkt (W) des Schlepphebels (7) durch Verschwenken einer Welle (15) veränderbar ist und wobei die Nockenwelle (5) mittels eines Übertragungsgliedes (9) an einem Punkt (P) zwischen einem Lagerarm (6) und einem kreisbogenförmigen Längsabschnitt (12) angreift und der Lagerarm (6) am oberen Ende des Gaswechselventils (2) gelagert ist und der Längsabschnitt (12) in dem Widerlagerpunkt (W) mit gemeinsam mit der Welle (15) schwenkbaren Widerlageraufnahmen (16) in Kontakt steht, **dadurch gekennzeichnet**, daß der Lageramr (6) parallel zur Nockenwelle (5) drehbar auf einer parallel zur Nockenwelle (5) liegenden, am oberen Ende des Gaswechselventiles (2) zugeordneten Achse (8) gelagert ist und durch diese Achse (8) und den Punkt (p) eine den Längsabschnitt (12) tangierende Linie (F-F) verläuft.

2. Brennkraftmaschine nach Anspruch 1, **dadurch gekennzeichnet**, daß der Krümmungsradius (R) des Längsabschnittes (12) die Mittellängsachse (A-A) der als Steuerwelle (15) ausgebildeten Welle schneidet.

3. Brennkraftmaschine nach Anspruch 2, **dadurch gekennzeichnet**, daß in den Widerlageraufnahmen (16) angeordnete Widerlager, z.B. Ventilspielausgleichselement 18, sich entlang des Krümmungsradius (R) bis zum Widerlagerpunkt (W) erstreckend angeordnet sind.

4. Brennkraftmaschine nach Anspruch 1, **dadurch gekennzeichnet**, daß ein Schwenkhebel (20) drehfest auf der Steuerwelle (15) angeordnet ist, an dem ein in Abhängigkeit von Parametern, z.B. Last L, Drehzahl n, der Brennkraftmaschine angesteuertes Stellglied (26) die Steuerwelle (15) schwenkend angreift.

5. Brennkraftmaschine nach Anspruch 4, **dadurch gekennzeichnet**, daß als Stellglied (26) ölhydraulisch beaufschlagte, an dem Schwenkhebel (20) oberhalb bzw. unterhalb der Steuerwelle (15) angreifende Kolben (24 bzw. 25) angeordnet sind.

6. Brennkraftmaschine nach Anspruch 1, **dadurch gekennzeichnet**, daß das dem Längsabschnitt (12) benachbarte Ende (10) des Schlepphebels (7) senkrecht zur Nockenwelle (5) gleitend zwischen zueinander parallelen Anlageflächen (13) geführt ist.

## Claims

1. An internal-combustion engine with a drag-lever valve drive actuated by a camshaft (5) in a cylinder head and controlling at least one gas-change valve with one end of the drag lever (7), wherein the abutment point (**W**) of the drag lever (7) can be changed by pivoting a shaft (15) and wherein the camshaft (5) engages by means of a transmission member (9) on a point (**P**) between a bearing arm (6) and a curved longitudinal portion (12), and the bearing arm (6) is mounted at the upper end of the gas-change valve (2), and the longitudinal portion (12) is in contact at the abutment point (**W**) with abutment holders (16) pivotable jointly with the shaft (15), **characterized in that** the bearing arm (6) is mounted, so as to be rotatable parallel to the camshaft (5), on an axle (8) situated parallel to the camshaft (5) and associated at the upper end of the gas-change valve (2), and a line (**F-F**) touching the longitudinal portion (12) extends through the said axle (8) and the point (**p**).

2. An internal-combustion engine according to Claim 1, **characterized in that** the radius of curvature (**R**) of the longitudinal portion (12) intersects the median longitudinal axis (**A-A**) of the shaft constructed as the control shaft (15).

3. An internal-combustion engine according to Claim 2, **characterized in that** abutments, for example a valve-clearance compensation member 18, arranged in the abutment holders (16) are arranged extending along the radius of curvature (**R**) as far as the abutment point (**W**).

4. An internal-combustion engine according to Claim 1, **characterized in that** a rocker lever (20) is mounted rotationally fixed on the control shaft (15), wherein a control member (26) actuated as a function of parameters, for example load **L** and rotational speed **n**, of the internal-combustion engine engages on the rocker lever (20) so as to pivot the control shaft (15).

5. An internal-combustion engine according to Claim 4, **characterized in that** pistons (24 and 25) acted upon hydraulically by oil and engaging on the rocker lever (20) above and below the control shaft (15) respectively are arranged as the control member (26).

6. An internal-combustion engine according to Claim 1, **characterized in that** the end (10) of the drag lever (7) adjacent to the longitudinal portion (12) is guided between mutually parallel abutment faces (13) so as to slide at right angles to the camshaft (5)

## Revendications

1. Moteur à combustion interne avec un mécanisme de soupape à levier d'entraînement, qui actionné dans une culasse par un arbre à cames (5) , commande au moins une soupape d'échange des gaz, avec une extrémité du levier d'entraînement (7), le point de butée (W) du levier d'entraînement (7), pouvant être modifié par pivotement d'un arbre (15) et l'arbre à cames (5) agissant, au moyen d'un organe de transmission (9), en un point (P) situé entre un bras d'appui (6) et une portion longitudinale (12) en arc de cercle, et le bras de levier (6) étant monté à l'extrémité supérieure de la soupape d'échange des gaz (2) et la portion longitudinale (12) étant en contact dans le point de butée (W) avec des logements de butée (16), pivotant avec l'arbre (15), caractérisé en ce que le bras d'appui (6) est monté, parallèlement à l'arbre à cames (5) de manière à pouvoir tourner sur un axe 8 parallèle à l'arbre à cames 5, à l'extrémité supérieure de la soupape d'échange des gaz (2) et en ce qu'une ligne (F-F), tangente à la portion longitudinale (12), passe par cet axe (8) et le point (P).

2. Moteur à combustion interne selon la revendication 1, caractérisé en ce que le rayon de courbure (R) de la portion longitudinale (12) coupe l'axe médian longitudinal (A-A) de l'arbre conçu en tant qu'arbre de commande (15).

3. Moteur à combustion interne selon la revendication 2, caractérisé en ce que des butées, prévues dans les logements de butées (16) par exemple un élément de compensation de jeu de soupapes (18), s'étendent le long du rayon de courbure (R) jusqu'au point de butée (W).

4. Moteur à combustion interne selon la revendication 1, caractérisé en ce que le levier de pivotement (20) est monté solidaire en rotation sur l'arbre de commande (15), sur lequel agit, en faisant pivoter l'arbre de commande (15), un organe de réglage (26) commandé en fonction de paramètres par exemple charge L, vitesse de rotation n du moteur à combustion interne.

5. Moteur à combustion interne selon la revendication 4, caractérisé en ce que sont prévus comme organes de réglage (26) des pistons (24 ou 25) à commande oléo-hydraulique, agissant sur le levier de pivotement (20), au-dessus ou au - dessous de l'arbre de commande (15).

6. Moteur à combustion interne selon la revendication 1, caractérisé en ce que l'extrémité (10) du levier d'entraînement (7), voisine de la portion longitudinale (12), est guidée perpendiculairement à l'arbre à cames (5), en glissant entre des surfaces d'application (13) parallèles entre elles.
